# EUROPÄISCHE PATENTSCHRIFT

(11) **EP 2 223 318 B1**
(45) Veröffentlichungstag und Bekanntmachung des Hinweises auf die Patenterteilung: **12.08.2015**
(21) Anmeldenummer: 08861321.1
(22) Anmeldetag: 03.12.2008
(51) Int. Cl.: H01H 33/24, H01H 33/42, H01H 33/70

(54) **UNTERBRECHERANORDNUNG MIT EINEM BEWEGBAREN SCHALTROHR**
INTERRUPTER ARRANGEMENT HAVING A MOVABLE SWITCHING TUBE
SYSTÈME INTERRUPTEUR ÉQUIPÉ D'UN TUBE DE COMMUTATION MOBILE

(30) Priorität: 19.12.2007 DE 102007063424
(43) Veröffentlichungstag der Anmeldung: 01.09.2010
(73) Patentinhaber: Siemens Aktiengesellschaft, 80333 München (DE)
(72) Erfinder: GERICKE, Joachim, 13629 Berlin (DE); PULS, Ronald, 14532 Kleinmachnow (DE)
(86) Internationale Anmeldenummer: PCT/EP2008/066679
(87) Internationale Veröffentlichungsnummer: WO 2009/077329

(56) Entgegenhaltungen:
- DE-A1- 19 517 580
- DE-U1- 9 309 667
- FR-A- 2 760 890

## Beschreibung

Die Erfindung bezieht sich auf eine Unterbrecheranordnung mit einem bewegbaren Schaltrohr und mit einem im Bereich einer Schaltgasaustrittsöffnung des Schaltrohres an das Schaltrohr angekoppelten Koppelabschnitt einer Antriebsstange.

Eine derartige Unterbrecheranordnung ist beispielsweise aus der französischen Offenlegungsschrift FR 2 760 890 A1 bekannt. Dort ist eine Unterbrecheranordnung beschrieben, welche ein bewegbares Schaltrohr aufweist, an welches ein Koppelabschnitt einer Antriebsstange angekoppelt ist. Der Koppelabschnitt liegt im Bereich einer Schaltgasaustrittsöffnung des Schaltrohres. Der Koppelabschnitt ist bei der bekannten Ausführungsvariante in Richtung der Schaltgasaustrittsöffnung verjüngt ausgeführt. Um eine ausreichende Lebensdauer zu gewährleisten, ist der Koppelabschnitt gegenüber den teilweise heißen und aggressiven Schaltgasen entsprechend widerstandsfähig auszugestalten.

Eine Widerstandsfähige Ausgestaltung heißt in diesem Falle Konstruktionen zu verwenden, welche entsprechend massiv ausgeführt und damit Massereich sind. Mit zunehmender Leistungsfähigkeit der Unterbrecheranordnung sind immer komplexere Bewegungen über die Antriebsstange auf das Schaltrohr zu übertragen. Insbesondere wird eine stärkere Beschleunigung des Schaltrohrs gefordert. Dazu sind die entsprechenden Antriebseinrichtungen, durch welche die Antriebsstange und das Schaltrohr bewegt werden, mit erhöhten Leistungen auszustatten.

Erhöhte Leistungen werden durch stärkere Antriebseinrichtungen mit einem erhöhten Energiebedarf bereitgestellt.

Weiterhin ist aus der Offenlegungsschrift DE 195 17 580 A1 bekannt, einen Koppelabschnitt möglichst weit von einer Schaltgasströmung zu beabstanden.

Aus der Gebrauchsmusterschrift DE 93 09 667 U1 ist eine Antriebsstange an ein Schaltrohr gekoppelt, wobei auf spezielle Schutzmittel vor Schaltgasen verzichtet wird.

Daher ist es Aufgabe der Erfindung, eine Unterbrecheranordnung anzugeben, welche komplexere Bewegungen des Schaltrohres bei angemessenem Energiebedarf der Antriebseinrichtung ausführen kann.

Erfindungsgemäß wird dies bei einer Unterbrecheranordnung der eingangs genannten Art dadurch gelöst, dass der Koppelabschnitt durch einen Schild vor Schaltgas geschützt ist.

Durch das Vorsehen eines Schildes an dem Koppelabschnitt kann der Koppelabschnitt vor unmittelbaren Einwirkungen von Schaltgasen geschützt werden. Der Schild kann zum einen dazu dienen, die Schaltgase von dem Koppelabschnitt abzulenken. Es kann jedoch auch vorgesehen sein, dass der Schild aktiv zu einer Kühlung von Schaltgasen beiträgt. Dazu kann beispielsweise vorgesehen sein, dass der Schild eine besondere Lenkung/Verwirbelung der Schaltgase unterstützt, oder dass der Schild schaltgaskühlende Partikel absondert.

Der Koppelabschnitt kann beispielsweise Teil einer Antriebsstange sein. Es kann jedoch auch vorgesehen sein, dass der Koppelabschnitt als separates Bauteil ausgeführt ist, welches eine Verbindung von Antriebsstange und Schaltrohr ermöglicht. Durch das Lenken bzw. Kühlen des Schaltgases ist es möglich, den Koppelabschnitt in einer filigranen Art und Weise auszugestalten. So sind beispielsweise masseärmere Konstruktionen einsetzbar, die bei einem Verzicht auf eine Schildwirkung durch das Einwirken der Schaltgase in ihrer Struktur zumindest langfristig gefährdet wären. Durch den Einsatz von masseärmeren Konstruktionen, im Regelfall auf Materialien von geringer Dichte basierend, kann die bewegte Masse des kinematischen Systems reduziert werden. Dadurch ist es möglich, unter Beibehaltung oder Reduzierung der durch eine Antriebseinrichtung aufzubringenden Antriebsleistung, eine leichtere Bewegbarkeit des Schaltrohres zu bewirken. Die leichtere Bewegbarkeit kann zum einen dazu führen, dass eine exaktere Steuerung, z. B. ein exakteres Beschleunigen des Schaltrohres ermöglicht ist. Zum anderen kann eine verbesserte Bewegbarkeit auch dazu führen, die Geschwindigkeit, mit welcher das Schaltrohr maximal bewegbar ist, weiter zu erhöhen.

Eine verbesserte Bewegbarkeit des Schaltrohres ermöglicht, größere Ausschaltströme mittels der Schaltanordnung zu beherrschen. Typischerweise kann eine Schaltanordnung beispielsweise in einem Hochspannungs-Leistungsschalter Einsatz finden, welcher dem Ein- bzw. Ausschalten von Strompfaden in Elektroenergieübertragungssystemen dient. Dazu ist das bewegbare Schaltrohr an seinem von dem Koppelabschnitt abgewandten Ende mit einem Schaltkontaktstück versehen, welches relativ zu einem Gegenkontaktstück bewegbar ist und mit diesem zur Ausbildung eines Strompfades in galvanische Berührung treten kann und zur Unterbrechung eines Strompfades von dem Gegenkontaktstück entfernbar ist.

Insbesondere bei einem Unterbrechen eines Strompfades kann es zum Entstehen von Lichtbögen kommen, welche im Bereich der Kontaktstücke befindliche Medien zu einem Schaltgas expandieren, wobei dieses Schaltgas zumindest teilweise durch das Schaltrohr in Richtung der Schaltgasaustrittsöffnung transportiert wird und dort gegen den Schild des Koppelabschnittes prallt.

Eine weitere vorteilhafte Ausgestaltung kann vorsehen, dass der Schild an dem Koppelabschnitt gelagert ist.

Eine Lagerung des Schildes am Koppelabschnitt ermöglicht es, die Relativlage zu dem Koppelabschnitt, unabhängig von einem Voranschreiten einer Bewegung des Schaltrohres bzw. des Koppelabschnittes, aufrecht zu erhalten. Dadurch ist es möglich, dass die räumliche Ausdehnung des Schildes zu begrenzen, wobei der Koppelabschnitt ausreichend durch den Schild geschützt ist. Eine Reduzierung des Volumens des Schildes ist von Vorteil, um die innerhalb des kinematischen Systems zu bewegenden Massen klein zu halten.

Weiterhin kann vorteilhaft vorgesehen sein, dass der Schild im Wesentlichen quer zur Schaltrohrachse ausgerichtet ist.

Die Austrittsöffnung eines Schaltrohres ist vorteilhafterweise derart ausgestaltet, dass das Schaltgas möglichst in Richtung der Schaltrohrachse ausströmen kann. Bei einem quer zur Schaltrohrachse ausgerichteten Schild erstreckt sich der Schutzbereich des Schildes im Wesentlichen axial hinter dem Schild. Damit ist ein Schutzbereich des Schildes gegeben, wobei der Schild das Schaltgas zum einen günstig umlenken und zum anderen bei dieser Umlenkung verwirbeln und kühlen kann. Innerhalb des Schutzbereiches kann sich dann der Koppelabschnitt erstrecken. Dadurch ist eine Möglichkeit gegeben, die zum Antrieb des Schaltrohres benötigten Kräfte über den Koppelabschnitt möglichst in Richtung der Rohrachse in das Schaltrohr einzuleiten. Damit ist ermöglicht, neben einem Leichtbau des Koppelabschnittes auch eine einfache Konstruktion für das Schaltrohr einzusetzen. Schaltbewegungen werden annähernd linear über den Koppelabschnitt hinweg in das Schaltrohr eingeleitet. Damit sind mit vergleichsweise massearmen Konstruktionen Bewegungen nahezu verwindungs- und verkantungsfrei zu übertragen.

Weiterhin kann vorteilhaft vorgesehen sein, dass der Schild relativ zu dem Schaltrohr bewegbar ist.

Eine bewegbare Lagerung des Schildes ermöglicht, ein begrenztes Spiel des Schildes zuzulassen. Damit kann beispielsweise auf schlagartig auftretende Schaltgasströme reagiert werden. Der Schild erfährt dabei eine gewisse Bewegung und kann flexibel auf den Schaltgasstrom reagieren. Weiterhin ist durch eine Relativbewegung zwischen Schild und Schaltrohr die Möglichkeit gegeben, gegebenenfalls in der kinematischen Kette auftretende Verwindungen oder Verspannungen zu entkoppeln. Dabei bleibt die Schildwirkung des Schildes gegenüber dem Koppelabschnitt erhalten.

Vorteilhafterweise kann vorgesehen sein, dass der Schild eine im Wesentlichen haubenartige Struktur aufweist.

Eine haubenartige Struktur ist beispielsweise dadurch gebildet, dass sich über einer Grundfläche des Schildes, beispielsweise einer kreisförmigen Grundfläche, eine Kuppel erhebt. Die Kuppel kann dabei mit entsprechenden Durchgriffen versehen sein, um eine Verbindung des hinter der Kuppel anzuordnenden Koppelabschnittes durch den Schild hindurch mit dem Schaltrohr zu ermöglichen. Neben sphärisch gewölbten haubenartigen Strukturen kann auch vorgesehen sein, dass oberhalb einer Grundfläche des Schildes beispielsweise einen im Wesentlichen hohlzylindrischen Abschnitt auszuformen, wobei am von der Grundfläche abgewandten Ende des im Wesentlichen hohlzylindrischen Abschnittes eine konisch zulaufende Struktur den im Wesentlichen hohlzylindrischen Abschnitt überspannt. Somit ist eine gestreckte haubenartige Struktur geschaffen. Innerhalb der haubenartigen Struktur können sich nunmehr zumindest Teile des Koppelabschnittes erstrecken. Die haubenartige Struktur ermöglicht eine Ausgestaltung eines Schildes, welcher sowohl in axialer als auch in radialer Richtung, bezogen auf die Rohrachse des Schaltrohres bzw. die Bewegungsrichtung des Koppelabschnittes, einen Schutzbereich bereitstellt.

Vorteilhafterweise kann weiter vorgesehen sein, dass der Koppelabschnitt mit dem Schaltrohr mittels eines Verbindungselementes bewegbar verbunden ist, wobei das Verbindungselement den Schild an dem Koppelabschnitt positioniert.

Koppelabschnitt und Schaltrohr stellen voneinander verschiedene Baugruppen dar, die lösbar miteinander verbunden sind. Um den Koppelabschnitt mit dem Schaltrohr zu verbinden, kann ein Verbindungselement vorgesehen sein, welches beispielsweise bolzenförmig, hakenförmig, schraubenartig oder in einer anderen geeigneten Formgebung ausgestaltet ist. Ein bewegbares Verbinden von Schaltrohr und Koppelabschnitt gestattet der kinematischen Kette Verwindungen, Torsionskräfte und dergleichen, welche während einer Übertragung einer Antriebsbewegung von einer Antriebseinrichtung über eine kinematische Kette bis hin zu dem Schaltrohr auftreten können, zu entkoppeln, um das Schaltrohr vor einem Einfluss von äußeren Kräften möglichst freizuhalten.

Vorteilhafterweise kann beispielsweise vorgesehen sein, dass der Koppelabschnitt eine Ausnehmung aufweist, welche ein Bolzen durchgreift und in eine Mitnahmeöffnung eines gegengleichen Mitnahmeelementes des Schaltrohres eingreift. Damit ist eine Verbindung zwischen Schaltrohr und Koppelabschnitt über das Verbindungselement gegeben. Dieses Verbindungselement kann beispielsweise auch in den Schild eingreifen und den Schild in seiner Lage an dem Verbindungselement festlegen. Dadurch ist das Verbindungselement, welches zur Verbindung von Koppelabschnitt und Schaltrohr nötig ist, in einfacher Weise zusätzlich zur Positionierung des Schildes an dem Koppelabschnitt eingesetzt. Zusätzliche Befestigungs- oder Halteelemente sind so nicht mehr nötig. Damit kann die bewegte Masse der kinematischen Kette begrenzt werden.

Vorteilhafterweise kann vorgesehen sein, dass eine dem Schaltgas ausgesetzte Fläche des Schildes zumindest abschnittsweise aus Kunststoff gebildet ist.

Kunststoffe sind besonders geeignet, unter Einfluss von thermischer Energie Gase abzugeben. Derartige Gase werden als Hartgase bezeichnet, da diese aus dem Kunststoff herausgelöst werden, wobei der Kunststoff in seiner Struktur zumindest an seiner Oberfläche verändert wird. Durch so abgegebenes kühlendes Gas kann zusätzlich zu einem Verwirbeln eine aktive Kühlung der Schaltgase vorgenommen werden. Vorteilhaft ist beispielsweise, wenn einzelne Flächen mit austauschbaren Kunststoffelementen belegt sind. Es kann jedoch auch vorgesehen sein, dass der Schild beispielsweise nach Art eines Kunststoffspritzteiles ausschließlich aus einem Kunststoff gebildet ist. Dies hat den Vorteil, dass die Masse des Schildes gering ist, wobei große Teile der Oberfläche des Schildes zur Abgabe von kühlenden Hartgasen Verwendung finden kann. Der Schild kann dabei als separates Bauteil unabhängig von dem Koppelabschnitt gefertigt sein. Es kann jedoch auch vorgesehen sein, dass der Schild durch eine entsprechende Beschichtung des Koppelabschnittes gebildet ist. In diesen Fällen bilden Koppelabschnitt und Schild einen Verbundkörper.

Vorteilhafterweise kann vorgesehen sein, dass der Koppelabschnitt zumindest teilweise aus einem Metall gebildet ist.

Der Einsatz eines Metalls als Koppelabschnitt ermöglicht es, auch schlagartig auftretende Kräfte zuverlässig auf das

Schaltrohr zu übertragen. Das Schaltrohr, welches an seinem von dem Koppelabschnitt abgewandten Ende mit einem elektrischen Schaltkontaktstück versehen ist, ist zur Leitung eines elektrischen Stromes hin zu dem Schaltkontaktstück vorteilhaft ebenfalls aus einem Metall gebildet. Damit können hohe Kräfte zum Antrieb des Schaltrohres über den Koppelabschnitt in das Schaltrohr eingebracht werden. Durch den Einsatz eines Schildes kann der Koppelabschnitt vor heißen Schaltgasen geschützt werden. Dadurch ist es möglich, Metalle einzusetzen, welche einen geringen Schmelzpunkt und eine geringe Dichte aufweisen. Damit sinkt die Masse gegenüber einem herkömmlichen Koppelabschnitt ab, wodurch eine Übertragung von komplexeren bzw. schnelleren Bewegungen auf das Schaltrohr ermöglicht ist. Als Metall eignen sich insbesondere Nichteisenmetalle wie Aluminium, Kupfer und Legierungen wie Bronzen, insbesondere wie Aluminiumverbindungen. Durch den Schild ist ein Abschmelzen bzw. Erodieren des Koppelabschnittes vermindert. Damit ist es möglich, Leichtbauweisen mit Metallen mit geringen Schmelzpunkten für den Koppelabschnitt und/oder die Schaltstange auszuführen.

Vorteilhafterweise kann weiter vorgesehen sein, dass der Schild haubenartig auf den Koppelabschnitt aufgesetzt ist und an dem dem Schaltrohr zugewandten Ende des Koppelabschnittes an dem Koppelabschnitt anliegt.

Vorteilhaft ist, wenn bei einer haubenartigen Ausgestaltung des Schildes die Haube sich an den Formenfluss des Koppelabschnittes anschmiegt und in Abströmrichtung der Schaltgase den Koppelabschnitt ummantelt. Dabei ist es vorteilhaft, wenn der Schild an dem dem Schaltrohr zugewandten Ende des Koppelabschnittes an diesem anliegt. Damit ist es möglich, den Schild an dem Koppelabschnitt zu zentrieren und eine allseitig gleichmäßige Schutzwirkung desselben sicherzustellen. Weiterhin kann dabei vorteilhaft vorgesehen sein, dass ausgehend von dem dem Schaltrohr zugewandeten Ende des Koppelabschnittes zwischen Koppelabschnitt und Schild sich ein erweiternder Fügespalt erstreckt.

Durch ein Anliegen des Schildes an einer dem Schaltrohr zugewandten Stirnseite des Koppelabschnittes ist zum einen eine Zentrierung des Schildes möglich. Zum anderen kann über diesen Anlagepunkt beispielsweise unter Zuhilfenahme des Verbindungselementes eine Positionierung des Schildes relativ zu dem Koppelabschnitt vorgenommen werden. Ein zwischen Koppelabschnitt und Schild entstehender Fügespalt kann sich dann möglichst kontinuierlich erweitern, so dass beispielsweise ein trichterartig umlaufender Spalt entsteht, wobei in Richtung der Trichtererweiterung die Spaltstärke zunimmt. Dadurch ist es möglich, dem Schild eine gewisse Flexibilität und Bewegbarkeit zu verleihen, so dass beispielsweise Temperaturschwankungen, mechanische Stöße usw. ausgeglichen werden können, ohne eine unmittelbare Zerstörung von Schild oder Koppelabschnitt zur Folge zu haben.

Im Folgenden wird die Erfindung schematisch in einer Zeichnung gezeigt und nachfolgend näher beschrieben.

Dabei zeigt die
- Figur 1: einen Schnitt durch eine Unterbrecheranordnung, die
- Figur 2: eine perspektivische Ansicht eines Schaltrohres, eines Schildes sowie eines Koppelabschnittes, und die
- Figur 3: einen Schnitt durch den Koppelabschnitt und den Schild.

Die Figur 1 zeigt ein elektrisches Schaltgerät im Schnitt. Das elektrische Schaltgerät weist eine Unterbrecheranordnung 1 auf, welche innerhalb eines gasdichten Kapselungsgehäuses 2 angeordnet ist. Das gasdichte Kapselungsgehäuse 2 ist beispielsweise eine elektrisch leitende Konstruktion, welche mit Erdpotential beaufschlagt ist. Es kann jedoch auch vorgesehen sein, dass das gasdichte Kapselungsgehäuse 2 in Form einer elektrisch isolierenden Anordnung, beispielsweise aus Porzellanüberwürfen, ausgebildet ist. Das Innere des gasdichten Kapselungsgehäuses 2 ist mit einem elektrisch isolierenden Gas, beispielsweise Stickstoff oder Schwefelhexafluorid, befüllt. Vorzugsweise weist dieses elektrisch isolierende Gas gegenüber der Umgebung des gasdichten Kapselungsgehäuses 2 einen erhöhten Druck auf. Das elektrisch isolierende Gas dient zum einen der elektrischen Isolation der Unterbrecheranordnung 1, zum anderen dient das elektrisch isolierende Gas auch einer Unterstützung einer Unterbrechung/Löschung eines Lichtbogens, welcher bei einem Schaltvorgang auftreten kann.

Die Unterbrecheranordnung 1 weist ein bewegbares Schaltrohr 3 auf. Das Schaltrohr 3 ist mit seiner Rohrachse koaxial zu einer Längsachse 4 der Unterbrecheranordnung 1 ausgerichtet. Das Schaltrohr 3 weist an seinem von einer Schaltstrecke der Unterbrecheranordnung 1 abgewandten Ende eine Schaltgasaustrittsöffnung 5 auf. An seinem von der Schaltgasaustrittsöffnung 5 abgewandten Ende weist das Schaltrohr 3 ein Schaltkontaktstück 6 auf. Das Schaltkontaktstück 6 bildet mit einem Gegenkontaktstück 7 eine Schaltstrecke der Unterbrecheranordnung 1. Schaltkontaktstück 6 und Gegenkontaktstück 7 sind relativ zueinander bewegbar. In der Figur 1 ist oberhalb der Längsachse 4 die Ausschaltstellung der Unterbrecheranordnung 1, unterhalb der Längsachse 4 die Einschaltstellung der Unterbrecheranordnung 1 dargestellt. In der Figur 1 ist weiter zu erkennen, dass zwischen dem Schaltkontaktstück 6 und dem Gegenkontaktstück 7 ein Lichtbogen 8 gezündet ist. Der Lichtbogen 8 kann bei einem Unterbrechen eines Stormpfades zwischen dem Schaltkontaktstück 6 und dem Gegenkontaktstück 7 entstehen. Der Lichtbogen 8 expandiert im Bereich des Schaltkontaktstückes 6 befindliches Isoliergas und erzeugt Schaltgas. Dieses Schaltgas wird durch das Schaltrohr 3 in Richtung der Schaltgasaustrittsöffnung 5 transportiert. Dies ist beispielsweise von einem Druckunterschied im Bereich der Schaltstrecke und im Bereich der Schaltgasaustrittsöffnung 5 getrieben. Eine Strömung kann zusätzlich durch mechanische Mittel wie Pumpen oder ähnliches unterstützt werden. Im Bereich der Schaltgasaustrittsöffnung 5 tritt das Schaltgas aus. Das Schaltrohr 3 ist im Bereich der Schaltgasaustrittsöffnung 5 an einen Koppelabschnitt 9 einer Antriebsstange 10 angekoppelt. Dabei kann vorgesehen sein, dass der Koppelabschnitt 9 integraler Bestandteil der Antriebsstange 10 ist, oder dass der Koppelabschnitt 9 eine zwischengeschaltete Baugruppe zwischen Antriebsstange 10 und dem Schaltrohr 3 darstellt. Nähere Ausgestaltungen bezüglich des Koppelabschnittes 9 sind in den Figuren 2 und 3 dargestellt.

In der Figur 2 ist ein Koppelabschnitt 9 erkenntlich, welcher integraler Bestandteil eine Antriebsstange 10 ist. Der Koppelabschnitt 9 ist der Abschnitt, welcher von einem Schild 15 geschützt ist. Im vorliegenden Fall ist die Antriebsstange 10 aus einem elektrisch leitenden Material, beispielsweise einem Metall wie Aluminium, gefertigt. Die Antriebsstange 10 weist dazu ein rechteckiges Querschnittsprofil auf, welches mit entsprechenden Nuten versehen ist, so dass die Masse der Antriebsstange 10 reduziert wird, ohne die mechanische Steifigkeit der Antriebsstange 10 nachteilig zu beeinflussen. An dem der Schaltgasaustrittsöffnung 5 des Schaltrohres 3 zugewandten Ende der Schaltstange 10 ist die Schaltstange 10 mit einem Koppelabschnitt 9 ausgestattet. Der Koppelabschnitt 9 ist im vorliegenden Ausführungsbeispiel integraler Bestandteil der Antriebsstange 10. Wie oben stehend ausgeführt, kann jedoch auch vorgesehen sein, dass Koppelabschnitt 9 und Schaltstange 10 separate Baugruppen darstellen. Dies kann beispielsweise dann vorgesehen sein, wenn die Antriebsstange 10 und der Koppelabschnitt 9 aus verschiedenartigen Materialien gefertigt sein sollen. So kann beispielsweise vorgesehen sein, die Antriebsstange 10 als elektrisch isolierendes Element auszugestalten und den Koppelabschnitt 9 elektrisch leitend auszuführen.

Im vorliegenden Ausführungsbeispiel ist der Koppelabschnitt 9 im Wesentlichen rotationssymmetrisch zur Längsachse 4 ausgeführt. Dabei ist der Koppelabschnitt 9 an seinem Schaft zylindrisch gestaltet und an seinem in Richtung der Schaltgasaustrittsöffnung 5 des Schaltrohres 3 weisenden Ende konisch verjüngt ausgeformt (vgl. Figur 3). Schaltrohr 3 und die Antriebsstange 10 mit dem Koppelabschnitt 9 sind in Richtung der Längsachse 4 bewegbar (vgl. Doppelpfeil in Fig. 1). Der Koppelabschnitt 9 ist mit einer schlitzartigen Ausnehmung 11 versehen. Im Bereich der schlitzartigen Ausnehmung 11 ist der Koppelabschnitt 9 von einer lochartigen Ausnehmung durchsetzt, wobei diese sich beiderseits der schlitzartigen Ausnehmung 11 erstreckt. In diese lochartige Ausnehmung 12 ist beispielsweise ein als Verbindungselement wirkender Bolzen einsteckbar. Mittels des Bolzens ist innerhalb der schlitzartigen Ausnehmung 11 eine als Mitnahmeelement wirkende Lasche 13 des Schaltrohres 3 festlegbar. Die Lasche 13 weist ebenfalls eine lochartige Ausnehmung auf, durch welche der Bolzen im montierten Zustand hindurchtritt. Über den Bolzen, die schlitzartige Ausnehmung 11 und die in der schlitzartigen Ausnehmung 11 verbolzte Lasche 13 sind der Koppelabschnitt 9 sowie das Schaltrohr 3 miteinander verbunden, so dass Bewegungen von der Antriebsstange 10 mit Koppelabschnitt 9 auf das Schaltrohr 3 übertragbar sind. Die Dimensionierung von Bolzen, Lasche 13 und schlitzartiger Ausnehmung 11 ist dabei derart gewählt, dass zwischen Schaltrohr 3 und Antriebsstange 10 eine Schwenkbewegung um den Bolzen ermöglicht ist.

Die Lasche 13 ist mit zwei parallel zueinander ausgerichteten Zungen 14 innerhalb der Schaltgasaustrittsöffnung 5 fixiert. Dazu kann die Lasche 13 beispielsweise mit dem Schaltrohr 3 mittels eines stoffschlüssigen Befestigungsverfahrens verbunden sein.

Zum Schutz vor aus der Schaltgasaustrittsöffnung 5 austretenden Schaltgasen ist der Koppelabschnitt 9 mit einem Schild 15 überzogen. Der Schild 15 nimmt die Form des Koppelabschnittes 9 auf und umgibt diesen stirn- und mantelseitig nach Art eines Überzuges. Dabei ist zur Aufnahme der Lasche 13 eine zu der schlitzartigen Ausnehmung 11 des Koppelabschnittes 9 korrespondierende schlitzartige Ausnehmung in dem Schild 15 vorgesehen. Ebenso ist eine zu der lochartigen Ausnehmung 12 des Koppelabschnittes 9 passende lochartige Ausnehmung in dem Schild 15 angeordnet. Der Schild 15 ist an dem Koppelabschnitt 9 gelagert und über den in die lochartige Ausnehmung 12 einzusetzenden Bolzen an dem Koppelabschnitt 9 lagegesichert.

Der Schild 15 weist an seinem in Richtung des Schaltrohres 3 weisenden Ende eine Verjüngung auf. Dieses sich verjüngende Ende geht in einen im Wesentlichen hohlzylinderförmigen Abschnitt über, welcher an seinem freien Ende in Form einer Aufweitung nach Art eines Deflektors 16 radial erweiternd verläuft. Der Deflektor 16 begrenzt eine kreisförmige Grundfläche des haubenartigen Schildes 15.

Struktur und Aufbau von dem Koppelabschnitt 9 sowie von dem Schild 15 sind in der Figur 3 näher erkennbar. Zu erkennen ist, dass der Schild 15 eine haubenartige Struktur aufweist, wobei die sich beiderseits der schlitzartigen Ausnehmung 11 erstreckenden Abschnitte des sich verjüngenden Bereiches des Schildes 15 formschlüssig in Ausnehmungen 17 des Koppelabschnittes 9 eingreifen. Dabei ist der Schild 15 derart ausgeformt, dass im Bereich von stirnseitig überdeckten Bereichen des Koppelabschnittes 9 eine möglichst spaltfreie Anlage des Schildes 15 an dem Koppelabschnitt 9 erfolgt. Der zwischen dem Koppelabschnitt 9 und dem Schild 15 gebildete Fügespalt 18 ist insbesondere im Bereich des im Wesentlichen zylindrischen Bereiches des Koppelabschnittes 9 als sich insbesondere kontinuierlich erweiternder Fügespalt 18 ausgebildet. Dieser Fügespalt 18 verläuft am rückwärtigen Bereich des Schildes 15 zu dem ringförmig umlaufenden Deflektor 16, so dass der Deflektor 16 annähernd dieselbe Wandstärke aufweist wie die im Wesentlichen hohlzylinderförmigen sich leicht konisch weitenden Abschnitte des Schildes 15. Zu erkennen ist, dass der Koppelabschnitt 9 der Antriebsstange 10 durch den Schild 15 überzugsartig umgeben ist. Durch eine überzugsartige Ausgestaltung des Schildes 15 sind im Schutzbereich des Schildes 15 liegende Baugruppen vor dem unmittelbaren Einwirken von Schaltgasen geschützt. Mittels des angeformten Deflektors 16 kann die Schutzwirkung des Schildes 15 auf hinter dem Koppelabschnitt 9 liegende Bereiche der Antriebsstange 10 ausgedehnt werden.

Um einen möglichst massearmen Schild 15 auszubilden, ist im vorliegenden Falle vorgesehen, den Schild 15 als Spritzkörper oder Sinterkörper aus einem Kunststoff zu fertigen und nach Art eines Überwurfes auf den Koppelabschnitt 9 aufzusetzen. Als Kunststoff eignen sich beispielsweise Polytetrafluorethylen oder andere organische Kunststoffe, welche zur Abgabe von Hartgas geeignet sind. Bei der Verwendung von Kunststoffen, denen eine gewissen Elastizität innewohnend ist und das Vorsehen eines sich erweiternden Fügespaltes 18 ist ein Schwingen des Schildes 15 ermöglicht, so dass beispielsweise durch thermische Unterschiede bewirkte Volumenänderungen oder Schwingungen ein unmittelbares Zerstören durch auftretende innere Werkstoffspannungen nicht befürchtet werden muss.

## Patentansprüche

1. Unterbrecheranordnung (1) mit einem bewegbaren Schaltrohr (3) und mit einem im Bereich einer Schaltgasaustrittsöffnung (5) des Schaltrohres (3) an das Schaltrohr (3) angekoppelten Koppelabschnitt (9) einer Antriebsstange (10), **dadurch gekennzeichnet, dass** der Koppelabschnitt (9) durch einen Schild (15) vor Schaltgas geschützt ist.

2. Unterbrecheranordnung (1) nach Anspruch 1,
**dadurch gekennzeichnet, dass** der Schild (15) an dem Koppelabschnitt (9) gelagert ist.

3. Unterbrecheranordnung (1) nach Anspruch 1 oder 2, **dadurch gekennzeichnet, dass** der Schild (15) im Wesentlichen quer zur Schaltrohrachse (4) ausgerichtet ist.

4. Unterbrecheranordnung (1) nach einem der Ansprüche 1 bis 3,
**dadurch gekennzeichnet, dass** der Schild (15) relativ zu dem Schaltrohr (3) bewegbar ist.

5. Unterbrecheranordnung (1) nach einem der Ansprüche 1 bis 4,
**dadurch gekennzeichnet, dass** der Schild (15) eine im Wesentlichen haubenartige Struktur aufweist.

6. Unterbrecheranordnung (1) nach einem der Ansprüche 1 bis 5,
**dadurch gekennzeichnet, dass** der Koppelabschnitt (9) mit dem Schaltrohr (3) mittels eines Verbindungselementes bewegbar verbunden ist, wobei das Verbindungselement den Schild (15) an dem Koppelabschnitt (9) positioniert.

7. Unterbrecheranordnung (1) nach einem der Ansprüche 1 bis 6,
**dadurch gekennzeichnet, dass** eine dem Schaltgas ausgesetzte Fläche des Schildes (15) zumindest abschnittsweise aus Kunststoff gebildet sind.

8. Unterbrecheranordnung (1) nach einem der Ansprüche 1 bis 7,
**dadurch gekennzeichnet, dass** der Koppelabschnitt (9) zumindest teilweise aus einem Metall gebildet ist.

9. Unterbrecheranordnung (1) nach einem der Ansprüche 1 bis 8,
**dadurch gekennzeichnet, dass** der Schild (15) haubenartig auf den Koppelabschnitt (9) aufgesetzt ist und an dem dem Schaltrohr (3) zugewandten Ende des Koppelabschnittes (9) an dem Koppelabschnitt (9) anliegt.

10. Unterbrecheranordnung (1) nach einem der Ansprüche 1 bis 9,
**dadurch gekennzeichnet, dass** ausgehend von dem dem Schaltrohr (3) zugewandeten Ende des Koppelabschnittes (9) zwischen Koppelabschnitt (9) und Schild (15) sich ein erweiternder Fügespalt (18) erstreckt.

## Claims

1. Interrupter arrangement (1) having a movable switching tube (3) and having a coupling section (9) of a drive rod (10), which coupling section (9) is coupled to the switching tube (3) in the area of a switching gas outlet opening (5) of the switching tube (3),
**characterized in that** the coupling section (9) is protected against switching gas by a shield (15).

2. Interrupter arrangement (1) according to Claim 1, **characterized in that** the shield (15) is mounted on the coupling section (9).

3. Interrupter arrangement (1) according to Claim 1 or 2, **characterized in that** the shield (15) is aligned essentially transversely with respect to the switching tube axis (4).

4. Interrupter arrangement (1) according to one of Claims 1 to 3,
**characterized in that** the shield (15) is movable relative to the switching tube (3).

5. Interrupter arrangement (1) according to one of Claims 1 to 4,
**characterized in that** the shield (15) has an essentially shroud-like structure.

6. Interrupter arrangement (1) according to one of Claims 1 to 5,
**characterized in that** the coupling section (9) is movably connected to the switching tube (3) by means of a connecting element, wherein the connecting element positions the shield (15) on the coupling section (9).

7. Interrupter arrangement (1) according to one of Claims 1 to 6,
**characterized in that** a surface of the shield (15) which is subject to the switching gas is formed at least partially from plastic.

8. Interrupter arrangement (1) according to one of Claims 1 to 7,
**characterized in that** the coupling section (9) is at least partially formed from a metal.

9. Interrupter arrangement (1) according to one of Claims 1 to 8,
**characterized in that** the shield (15) is placed on the coupling section (9) like a shroud and rests on the coupling section (9) on that end of the coupling section (9) which faces the switching tube (3).

10. Interrupter arrangement (1) according to one of Claims 1 to 9,
**characterized in that** a widening joint gap (18) extends between the coupling section (9) and the shield (15), starting from that end of the coupling section (9) which faces the switching tube (3).

## Revendications

1. Agencement ( 1 ) d'interrupteur, comprenant un tube ( 3 ) interrupteur mobile et une partie ( 9 ) d'accouplement d'une barre ( 10 ) d'entraînement accouplée au tube ( 3 ) commutateur dans la région d'une ouverture ( 5 ) de sortie du gaz du commutation du tube ( 3 ) commutateur,
**caractérisé en ce que** la partie ( 9 ) d'accouplement est protégée du gaz de commutation par un bouclier ( 15 ).

2. Agencement ( 1 ) d'interrupteur suivant la revendication 1, **caractérisé en ce que** le bouclier ( 15 ) est monté sur la partie ( 9 ) d' accouplement .

3. Agencement ( 1 ) d'interrupteur suivant la revendication 1 ou 2 **caractérisé en ce que** le bouclier ( 15 ) est dirigé sensiblement transversalement à l'axe ( 4 ) du tube commutateur.

4. Agencement ( 1 ) d'interrupteur suivant l'une des revendications 1 à 3,
**caractérisé en ce que** le bouclier ( 15 ) est mobile par rapport au tube ( 3 ) commutateur.

5. Agencement ( 1 ) d'interrupteur suivant l'une des revendications 1 à 4,
**caractérisé en ce que** le bouclier ( 15 ) a une structure sensiblement de type hotte.

6. Agencement ( 1 ) d'interrupteur suivant l'une des revendications 1 à 5,
**caractérisé en ce que** la partie ( 9 ) d'accouplement est reliée de manière mobile avec le tube ( 3 ) commutateur au moyen d'un élément de liaison, l'élément de liaison mettant le bouclier ( 15 ) en position sur la partie ( 9 ) d'accouplement.

7. Agencement ( 1 ) d'interrupteur suivant l'une des revendications 1 à 6,
**caractérisé en ce qu'**une surface exposée au gaz de commutation du bouclier ( 15 ) est formée au moins par endroit en matière plastique.

8. Agencement ( 1 ) d'interrupteur suivant l'une des revendications 1 à 7,
**caractérisé en ce que** la partie ( 9 ) d'accouplement est au moins en partie en métal.

9. Agencement ( 1 ) d'interrupteur suivant l'une des revendications 1 à 8,
**caractérisé en ce que** le bouclier ( 15 ) est mis à la manière d'une hotte sur la partie ( 9 ) d'accouplement et à l'extrémité, tourné vers le tube ( 3 ) commutateur, de la partie ( 9 ) d'accouplement s'applique à la partie ( 9 ) d'accouplement.

10. Agencement ( 1 ) d'interrupteur suivant l'une des revendications 1 à 9,
**caractérisé en ce qu'**à partir de l'extrémité, tournée vers le tube ( 3 ) commutateur, de la partie ( 9 ) d'accouplement, une fente ( 18 ) de joint s'élargissant s'étend entre la partie ( 9 ) d'accouplement et le bouclier ( 15 ).
